# EUROPÄISCHE PATENTSCHRIFT

(11) **EP 0 266 583 B1**
(45) Veröffentlichungstag und Bekanntmachung des Hinweises auf die Patenterteilung: **30.09.1992**
(21) Anmeldenummer: 87114892.0
(22) Anmeldetag: 13.10.1987
(51) Int. Cl.: B65D 1/36, B65D 81/34, B29C 51/08, B29C 51/42, B65D 71/00

(54) **Schalen- oder topfförmiger Behälter und Vorrichtung zum Tiefziehen eines solchen Behälters**
Packing tray and apparatus for deepdrawing same
Coquille d'emballage et appareil pour son emboutissage

(30) Priorität: 04.11.1986 DE 3637536
(43) Veröffentlichungstag der Anmeldung: 11.05.1988
(73) Patentinhaber: 4P Rube Göttingen GmbH, D-37022 Göttingen (DE)
(72) Erfinder: Zettner, Hans, D-3400 Göttingen (DE)
(74) Vertreter: Hutzelmann, Gerhard

(56) Entgegenhaltungen:
- DE-A- 1 486 662
- DE-A- 2 820 089
- DE-A- 3 220 416
- DE-A- 3 302 191
- DE-B- 2 140 341
- US-A- 3 305 124
- US-A- 4 149 841

## Beschreibung

Die Erfindung betrifft einen schalen- oder topfförmigen Behälter, der durch wenigstens einen Steg in wenigstens zwei Abteile unterteilt ist, wobei jedes dieser Abteile durch eine aufzusiegelnde Folie od.dgl. verschlossen werden kann, sowie eine Vorrichtung zum Tiefziehen eines schalen- oder topfförmigen Behälters, der durch einen Steg in wenigstens zwei Abteile unterteilt ist, wobei jedes dieser Abteile durch eine aufgesiegelte Folie od.dgl. verschlossen werden kann und wobei die Vorrichtung muldenförmig ausgebildet und mit wenigstens einem Kühlkanal versehen ist.

Aus US-A-3 305 124 ist ein tablettförmiger Behälter bekannt, der mit Vertiefungen zur Aufnahme von Tellern, Schüsseln, Tassen usw. versehen ist, wobei die einzelnen Abteile durch Stege von einander getrennt sind.

Darüber hinaus ist aus DE-B-2 140 341 eine Vorrichtung zum Tiefziehen eines topfförmigen Behälters bekannt, in deren Seitenwänden Kühlkanäle angeordnet sind.

Der Erfindung liegt die Aufgabe zugrunde, einen Behälter der eingangs genannten Art sowie eine Vorrichtung zum Tiefziehen eines derartigen schalen- oder topfförmigen Behälters derart weiterzubilden, daß Verformungen der Behälter, insbesondere der Stege, bei deren Versiegeln mit einer Verschluß-Folie und dadurch bedingte Undichtigkeiten verhindert werden.

Diese Aufgabe konnte durch den erwähnten Stand der Technik nicht gelöst werden.

Erfindungsgemäß wird diese Aufgabe dadurch gelöst, daß der Steg sich nach oben hin verjüngt, daß seine obere, der Verschlußfolie zugekehrte Wand abgeflacht ist, und daß zwischen den seitlichen Wänden und der oberen Wand des Steges Schrägflächen angeordnet sind, deren Winkel zur Horizontalen zwischen 30 und 60 Grad liegt.

Dadurch ist der Siegelbereich verhältnismäßig breit ausbildbar, wodurch eine effektive Abkühlung sowohl bei der Herstellung des Behälters als auch bei seinem Versiegeln mit einer Folie realisiert werden kann.

Eine vorteilhafte Vorrichtung zum Tiefziehen eines solchen Behälters ist dadurch gekennzeichnet, daß die muldenförmige Vorrichtung Form-Rippen aufweist, welche zum Formen des Steges dienen und die in ihrem oberen Endabschnitt den Kühlkanal aufweisen, der von den beiden Außenseiten der jeweiligen Form-Rippe und deren oberem Ende etwa den gleichen Abstand aufweist.

Durch diese Ausgestaltung ist eine intensive und schnelle Kühlung des Steges des Behälters nach dem Tiefziehen möglich, so daß eine ebene Fläche erzielt wird, die keinerlei Deformationen aufweist. Mit einer derartigen Siegelfläche wird dann beim Versiegeln auch ein sicherer Verschluß erzielt.

Sehr vorteilhaft ist es auch, wenn erfindungsgemäß der obere Endabschnitt der Form-Rippen im Querschnitt gesehen etwa halbkreisförmig mit abgeflachtem oberen Ende ausgebildet ist.

Durch eine derartige Ausgestaltung ist der Siegelbereich verhältnismäßig breit ausbildbar, wodurch eine effektive Abkühlung realisiert werden kann.

Eine ebenfalls sehr vorteilhafte Ausgestaltung liegt erfindungsgemäß darin, daß der obere Endabschnitt der Form-Rippen wenigstens eine Schrägfläche aufweist, die unter einem Winkel zur Horizontalen von 30 bis 60 Grad angeordnet ist.

Diese Ausgestaltung des Steges ermöglicht die gleiche effektive Kühlung im Anschluß an das Tiefziehen des Behälters, sie ist aber für das Siegeln selbst noch günstiger.

In der Zeichnung ist die Erfindung anhand zweier Ausführungsbeispiele veranschaulicht. Dabei zeigen:
- Fig. 1: eine Draufsicht auf einen als Menüschale ausgebildeten Behälter mit einem Steg zwischen den Behälter-Abteilen und einem Außenrand
- Fig. 2: einen Querschnitt durch den Außenrand des Behälters sowie durch einen Steg und
- Fig. 3: einen Querschnitt durch die muldenförmig ausgebildete Vorrichtung zum Tiefziehen des Behälters.

Mit 1 ist in Fig. 1 ein Behälter bezeichnet, der durch Stege 2 in drei Abteile 3, 4 und 5 unterteilt ist. Diese drei Abteile sind durch einen Siegelrand (Wand 6) umgeben, auf dem eine nicht dargestellte Verschluß-Folie aufgesiegelt wird, die darüber hinaus auch auf den Stegen 2 festgelegt wird, wodurch die einzelnen Abteile auch gegeneinander abgeschottet sind.

Die Ausgestaltung der Stege 2 und der Wand 6 ist in Fig. 2 näher dargestellt. Die beiden oberen Ecken des Steges 2 sind mit Schrägflächen 7 ausgestattet, die einen Winkel von 45 Grad mit der Horizontalen einnehmen. Diese Schrägflächen 7 bilden auch die innere Begrenzung der oberen Wand 6, die als Siegelrand dient.

Die in Fig. 3 ausschnittweise dargestellte Vorrichtung 10 zum Tiefziehen des Behälters 1 ist mit Rippen 11 zum Ausformen der Stege 2 versehen. Diese Rippen 11 sind nach oben leicht verjüngt und in ihrem oberen Endabschnitt entweder mit Schrägflächen 12 versehen, wie es in der linken Hälfte dargestellt ist, wobei die Schrägflächen 7 mit der Horizontalen einen Winkel von 45 Grad einschließen oder sie sind im Querschnitt halbkreisförmig ausgebildet, wie dies in der rechten Hälfte sichtbar ist. Dabei ist aber das obere Ende 13 der Rippe 11 abgeflacht, um dem auszuformenden Steg 2 eine ebene Fläche (Wand 6) zu verleihen, auf welcher die Verschluß-Folie aufgesiegelt werden kann. Im oberen Endbereich der Rippe 11 ist ein Kühlkanal 14 angeordnet, der zu den Seitenflächen und zum oberen Ende der Rippe einen etwa gleichen und verhältnismäßig geringen Abstand hat.

Eine ähnliche Ausgestaltung ist auch für die Ausformung des Siegelrandes vorgesehen, wo im oberen Endbereich der dortigen Rippe 15 ebenfalls ein Kühlkanal vorgesehen ist.

## Patentansprüche

1. Schalen- oder topfförmiger Behälter(1), der durch wenigstens einen Steg(2) in wenigstens zwei Abteile(3,4,5) unterteilt ist, wobei jedes dieser Abteile durch eine aufzusiegelnde Folie od.dgl. verschlossen werden kann, **dadurch gekennzeichnet,** daß der Steg(2) sich nach oben hin verjüngt, daß seine obere, der Verschluß-Folie zugekehrte Wand(6) abgeflacht ist, und daß zwischen den seitlichen Wänden und der oberen Wand(6) des Steges(2) Schrägflächen angeordnet sind, deren Winkel zur Horizontalen zwischen 30 und 60 Grad liegt.

2. Vorrichtung zum Tiefziehen eines Behälters(1) nach Anspruch 1, der durch einen Steg(2) in wenigstens zwei Abteile unterteilt ist, wobei jedes dieser Abteile durch eine aufgesiegelte Folie od.dgl. verschlossen werden kann und wobei die Vorrichtung(10) muldenförmig ausgebildet und mit wenigstens einem Kühlkanal(14) versehen ist, **dadurch gekennzeichnet,** daß die muldenförmige Vorrichtung(10) Form-Rippen(11,15) aufweist, welche zum Formen des Steges(2) dienen und die in ihrem oberen Endabschnitt den Kühlkanal(14) aufweisen, der von den beiden Außenseiten der jeweiligen Form-Rippe(11,15) und deren oberem Ende(13) etwa den gleichen Abstand aufweist.

3. Vorrichtung nach Anspruch 2, **dadurch gekennzeichnet,** daß der obere Endabschnitt der Form-Rippen(11,15) im Querschnitt gesehen etwa halbkreisförmig mit abgeflachtem oberen Ende(13) ausgebildet ist.

4. Vorrichtung nach Anspruch 2, **dadurch gekennzeichnet,** daß der obere Endabschnitt der Form-Rippen(11,15) wenigstens eine Schrägfläche(12) aufweist, die unter einem Winkel zur Horizontalen von 30 bis 60 Grad angeordnet ist.

## Claims

1. Tray- or pot-shaped container (1), which is divided up into at least two compartments (3, 4, 5) by at least one partition (2), where each of these compartments is capable of closure by sealing with a film or similar material, wherein the partition (2) is tapered at the top, wherein its top surface (6) facing the closure film/foil is flattened and wherein surfaces inclined at an angle to the horizontal of between 30 and 60 degrees are provided between the side walls and the top surface (6) of the partition.

2. Apparatus for thermoforming a container (1) according to claim 1, which is divided up into at least two compartments by a partition (2), where each of these compartments is capable of closure by sealing with a film or similar material and where the apparatus (10) is trough-shaped and is provided with at least one cooling channel (14), wherein the trough-shaped apparatus (10) has shaping ribs (11, 15) which serve to form the partition (2) and which have in their top end section the cooling channel (14), which is located roughly the same distance from the two outer sides of the forming rib (11, 15) and the top end (13) of the same.

3. Apparatus according to claim 2, wherein the top end section of the forming ribs (11, 15) is approximately semi-circular in cross-section with a flattened top end (13).

4. Apparatus according to claim 2, wherein the top end section of the forming ribs (11, 15) has at least one inclined surface (12) which is located at an angle to the horizontal of 30 to 60 degrees.

## Revendications

1. Récipient (1) en forme de coupe ou de pot (1) qui est subdivisé par au moins une entretoise (2) en au moins deux compartiments (3, 4, 5), récipient dans lequel chacun de ces compartiments peut être fermé par une feuille de scellement ou analogue, récipient caractérisé en ce que l'entretoise (2) se retrécit vers le haut, en ce que sa paroi (6) supérieures, tournée vers la feuille de fermeture est aplatie, et en ce qu'entre les parois latérales et la paroi supérieure (6) de l'entretoise (2) sont disposées des faces obliques, dont l'angle par rapport à l'horizontal est compris entre 30 et 60 degrés.

2. Dispositif d'emboutissage d'un récipient (1) selon la revendication 1, qui est subdivisé par une entretoise (2) en au moins deux compartiments, récipient dans lequel chacun de ces deux compartiments peut être fermé par une feuille scellée ou analogue et dans lequel le dispositif (10) a la forme d'un moule et est pourvu d'au moins un canal (14), dispositif caractérisé en ce que le dispositif (10) en forme de moule présente des nervures (11, 15) de façonnage, qui servent à former l'entretoise (2) et qui présentent dans sa section terminale supérieure le canal de refroidissement (14), qui présente à peu près la même distance à partir des deux côté extérieurs de la nervure de façonnage (11, 15) correspondante et de son extrémité supérieure (13).

3. Dispositif selon la revendication 2, caractérisé en ce que la section terminale supérieure des nervures de façonnage (11, 15) vu en section transversale a une forme à peu près semi-circulaire avec une extrémité supérieure aplatie (13).

4. Dispositif selon la revendication 2, caractérisé en ce que la section terminale supérieure des nervures de façonnage (11, 15) présente au moins une face oblique (12), qui est disposée sous un angle par rapport à l'horizontal de 30 à 60 degrés.
